# FASCICULE DE BREVET EUROPEEN

(11) **EP 1 197 640 B1**
(45) Date de publication et mention de la délivrance du brevet: **03.11.2004**
(21) Numéro de dépôt: 01402273.5
(22) Date de dépôt: 31.08.2001
(51) Int. Cl.: F01L 1/26, F01L 13/00

(54) **Dispositif de commande de distribution à soupapes, à configurations multiples**
Ventilsteuerungseinrichtung mit mehreren Konfigurationen
Multi-configuration valve drive

(30) Priorité: 13.10.2000 FR 0013153
(43) Date de publication de la demande: 17.04.2002
(73) Titulaire: Peugeot Citroen Automobiles SA, 92200 Neuilly sur Seine (FR)
(72) Inventeur: Vuillemin, Laurent Christophe, 78140 Velizy Villacoublay (FR)
(74) Mandataire: Bentz, Jean-Paul

(56) Documents cités:
- EP-A- 0 406 026
- EP-A- 0 462 853
- PATENT ABSTRACTS OF JAPAN vol. 015, no. 378 (M-1161), 24 septembre 1991 (1991-09-24) & JP 03 151509 A (FUJI HEAVY IND LTD), 27 juin 1991 (1991-06-27)
- PATENT ABSTRACTS OF JAPAN vol. 1999, no. 14, 22 décembre 1999 (1999-12-22) & JP 11 247635 A (AISIN SEIKI CO LTD), 14 septembre 1999 (1999-09-14)

## Description

La présente invention concerne, de façon générale, un dispositif de commande de distribution à soupapes pour moteur thermique.

Plus précisément, l'invention concerne un dispositif de commande de distribution à soupapes pour moteur thermique, du type de ceux qui comprennent au moins un premier, un second, et un troisième équipages, et une première et une seconde soupapes auxquelles les premier et second équipages sont respectivement dédiés, chaque équipage incluant une butée, un basculeur et une came associés les uns aux autres et relatifs à cet équipage, chaque basculeur présentant une extrémité d'appui prenant appui, au moins dans des conditions déterminées, sur la butée associée, et une extrémité d'actionnement distante de l'extrémité d'appui, chaque came étant entraînée en rotation à une vitesse angulaire identique pour les trois équipages et déplaçant, au moins dans des conditions déterminées et en fonction d'un angle de rotation de cette came, le basculeur associé, chaque soupape étant élastiquement sollicitée vers une position de repos, qu'elle adopte par défaut, et étant déplacée vers une position d'actionnement maximal, au moins dans des conditions déterminées, par l'extrémité d'actionnement du basculeur de l'équipage qui lui est dédié, la troisième butée adoptant sélectivement un état de repos, pour lequel le troisième basculeur reste inactif, et un état actif, pour lequel la troisième came déplace simultanément, par l'intermédiaire du troisième basculeur, les première et seconde soupapes vers une position d'actionnement maximal correspondante, la position de repos et la première position d'actionnement maximal qu'adopte la première soupape commandée par le premier basculeur étant séparées l'une de l'autre par une première distance, la position de repos et la seconde position d'actionnement maximal qu'adopte la seconde soupape commandée par le second basculeur étant séparées l'une de l'autre par une seconde distance, et la position de repos et la troisième position d'actionnement maximal qu'adopte chacune des première et seconde soupapes commandées par le troisième basculeur étant séparées l'une de l'autre par une troisième distance, différente des première et seconde distances.

Un dispositif de ce type est par exemple décrit dans les documents de brevet FR - 2 674 287 et EP 0 462 853 A et permet de faire varier l'amplitude de la levée d'une ou deux soupapes et / ou la loi d'ouverture de cette ou ces soupapes.

Les efforts entrepris ces dernières années pour augmenter les performances des moteurs ont montré l'importance de l'influence de la commande de distribution de carburant sur la réduction de la consommation de ces moteurs et leur régime, notamment.

Néanmoins, le contrôle accru de la position des soupapes introduit a priori une plus grande complexité de structure, et ne peut donc être envisagé que si la structure résultante reste suffisamment simple pour être pratiquement mise en oeuvre avec un surcoût négligeable.

Dans ce contexte, le but de l'invention est précisément de proposer un dispositif de commande de distribution aisé à mettre en oeuvre et cependant très versatile, c'est-à-dire apte à prendre un nombre de configurations relativement élevé.

A cette fin, le dispositif de commande de distribution de l'invention, par ailleurs conforme à la définition générique qu'en donne le préambule ci-dessus, est essentiellement caractérisé en ce que la première butée adopte sélectivement un état de repos, pour lequel le premier basculeur reste inactif, et un état actif, pour lequel la première came déplace, par l'intermédiaire du premier basculeur, la première soupape vers sa première position d'actionnement maximal lorsque la troisième butée est dans son état de repos.

De préférence, la seconde butée adopte elle-même sélectivement un état de repos, pour lequel le second basculeur reste inactif, et un état actif, pour lequel la seconde came déplace, par l'intermédiaire du second basculeur, la seconde soupape vers la seconde position d'actionnement maximal lorsque la troisième butée est dans son état de repos.

Dans ce cas, il est avantageux de prévoir que les première et seconde distances soient différentes l'une de l'autre.

En outre, dans le mode de réalisation préféré de l'invention, la troisième distance est rendue supérieure aux première et seconde distances.

D'autres caractéristiques et avantages de l'invention ressortiront clairement de la description qui en est faite ci-après, à titre indicatif et nullement limitatif, en référence aux dessins annexés, dans lesquels :
- La figure 1 est une vue en perspective d'un dispositif conforme à un premier mode de réalisation de l'invention;
- Les figures 2a à 2e sont des vues de face du dispositif illustré à la figure1, représenté dans différentes configurations; et
- La figure 3 est une vue en perspective d'un dispositif conforme à un second mode de réalisation de l'invention.

Comme annoncé auparavant, l'invention concerne un dispositif de commande de distribution à soupapes qui est destiné à équiper un moteur thermique, et qui comprend essentiellement trois équipages 11 à 13, et deux soupapes 21 et 22 auxquelles les deux équipages extrêmes 11 et 12 sont respectivement dédiés.

Chaque équipage comprend une butée telle que 31 à 33, un basculeur tel que 41 à 43, et une came telle que 51 à 53, ces éléments étant associés les uns aux autres à l'intérieur de chaque équipage 11, 12, et 13, et chacun d'eux étant affecté à l'un des équipages.

Chaque basculeur, tel que 41 à 43, présente une extrémité d'appui, telle que 410, 420 et 430, et une extrémité d'actionnement telle que 415, 425, et 435, distante de l'extrémité d'appui.

L'extrémité d'appui de chaque basculeur prend appui, dans des conditions qui seront précisées ultérieurement, sur la butée, telle que 31 à 33, qui est associée à ce basculeur.

Les trois cames 51 à 53 sont entraînées en rotation à la même vitesse angulaire, chacune d'elles déplaçant le basculeur qui lui est associé, tel que 41 à 43, dans des conditions qui seront elles-mêmes précisées ultérieurement, et suivant une fonction de l'angle de rotation de cette came.

Chaque soupape 21 et 22 est élastiquement sollicitée, par un ressort non représenté, vers une position de repos qu'elle adopte par défaut.

La première soupape 21 peut cependant être déplacée vers une première position d'actionnement maximal, dans des conditions qui seront précisées ultérieurement, par l'extrémité d'actionnement 415 du basculeur 41 mû par la came 51, la position de repos et la première position d'actionnement maximal étant séparées l'une de l'autre par une distance notée D1.

De façon similaire, la seconde soupape 22 peut être déplacée vers une seconde position d'actionnement maximal, dans des conditions qui seront précisées ultérieurement, par l'extrémité d'actionnement 425 du basculeur 42 mû par la came 52, la position de repos et la seconde position d'actionnement maximal étant séparées l'une de l'autre par une distance notée D2.

La troisième butée 33 est commandée par des moyens connus ou accessibles à l'homme de métier pour adopter à volonté un état de repos, pour lequel le basculeur associé 43 reste inactif, ou un état actif, pour lequel la came associée 53 déplace simultanément, par l'intermédiaire du basculeur 43, les deux soupapes 21 et 22 vers une troisième position d'actionnement maximal, séparée de la position de repos de ces soupapes par une troisième distance D3 différente des distances D1 et D2.

A cette fin, comme le montrent les figures 1 et 2, le troisième équipage 13 est disposé entre les équipages extrêmes 11 et 12, et l'extrémité d'actionnement 435 du basculeur 43 prend la forme d'une palette conformée de manière à pouvoir porter simultanément sur les deux soupapes 21 et 22.

Dans le mode de réalisation illustré à la figure 1, chacun des basculeurs 41 à 43 constitue un levier du troisième type, c'est-à-dire que la came associée, 51 à 53, appuie sur ce basculeur entre l'extrémité d'appui et l'extrémité d'actionnement de ce basculeur.

Dans le mode de réalisation illustré à la figure 3, chacun des basculeurs 41 à 43 constitue un levier du premier type, articulé autour d'un axe de basculement X disposé entre son extrémité d'appui et son extrémité d'actionnement, l'extrémité d'appui étant sélectivement mue par la came associée, 51 à 53, et par l'intermédiaire de la butée associée 31 à 33.

Dans le premier cas, la butée 33 est par exemple commandée hydrauliquement pour être bloquée en translation ou incompressible en longueur lorsqu'elle doit adopter son état actif, et pour être au contraire aisément mobile en translation ou compressible lorsqu'elle doit adopter son état de repos, cette butée étant alors incapable de fournir un appui stable au basculeur.

Dans le second cas, la butée 33 est par exemple commandée hydrauliquement pour être incompressible en longueur lorsqu'elle doit adopter son état actif, et pour être au contraire aisément compressible lorsqu'elle doit adopter son état de repos, cette butée étant alors incapable de transmettre au basculeur le mouvement de la came associée.

Selon l'invention, la première butée 31 est elle-même commandée par des moyens connus ou accessibles à l'homme de métier pour adopter à volonté un état de repos, pour lequel le basculeur associé 41 reste inactif, et un état actif, pour lequel la came associée 51 déplace, par l'intermédiaire du basculeur 41, la première soupape 21 vers sa première position d'actionnement maximal, lorsque la troisième butée 33 est dans son état de repos.

De même, la seconde butée 32 est de préférence elle aussi commandée par des moyens connus ou accessibles à l'homme de métier pour adopter à volonté un état de repos, pour lequel le second basculeur 42 reste inactif, et un état actif, pour lequel la seconde came 52 déplace, par l'intermédiaire du second basculeur 42, la seconde soupape 22 vers la seconde position d'actionnement maximal, lorsque la troisième butée 33 est dans son état de repos.

Enfin, les première et seconde distances D1 et D2 sont avantageusement différentes l'une de l'autre et toutes deux inférieures à la troisième distance D3.

Le fonctionnement du dispositif de l'invention sera mieux compris en référence aux figures 2a à 2e qui représentent différentes configurations du mode de réalisation illustré à la figure 1.

Sur la figure 2a, les trois butées 31 à 33 sont dans leur état de repos.

Les cames 51 à 53 sont alors dans l'impossibilité d'actionner les basculeurs 41 à 43.

En conséquence, les soupapes 21 et 22 restent immobiles à leur niveau N0 de fermeture, et le cylindre du moteur dont l'accès est commandé par le dispositif est désactivé.

Sur la figure 2b, les butées 31 et 33 sont dans leur état de repos, tandis que la butée 32 est dans son état actif.

Les cames 51 et 53 sont dans l'impossibilité d'actionner les basculeurs 41 et 43, mais la came 52 actionne en revanche le basculeur 42.

En conséquence, la soupape 21 reste immobile, mais la soupape 22 se déplace, en fonction de la rotation de la came 52, entre sa position de repos, qui est située au niveau de fermeture N0, et sa position d'actionnement maximal, qui est la position illustrée et qui se situe à un niveau N1, séparé du niveau N0 par la distance D2.

Sur la figure 2c, les butées 32 et 33 sont dans leur état de repos, tandis que la butée 31 est dans son état actif.

Les cames 52 et 53 sont dans l'impossibilité d'actionner les basculeurs 42 et 43, mais la came 51 actionne en revanche le basculeur 41.

En conséquence, la soupape 22 reste immobile, mais la soupape 21 se déplace, en fonction de la rotation de la came 51, entre sa position de repos, qui est située au niveau de fermeture N0, et sa position d'actionnement maximal, qui est la position illustrée et qui se situe à un niveau N2, séparé du niveau N0 par la distance D1 en l'occurrence supposée supérieure à la distance D2.

Sur la figure 2d, les butées 31 et 32 sont dans leur état actif, la butée 33 étant seule dans son état de repos.

La came 53 est dans l'impossibilité d'actionner le basculeur 43, mais les cames 51 et 52 actionnent en revanche les basculeurs 41 et 42, respectivement.

En conséquence, la soupape 21 se déplace, en fonction de la rotation de la came 51, entre sa position de repos au niveau N0 et sa position d'actionnement maximal au niveau N2.

De même, la soupape 22 se déplace, en fonction de la rotation de la came 52, entre sa position de repos au niveau N0 et sa position d'actionnement maximal au niveau N1.

Enfin sur la figure 2e, les butées 31 à 33 sont représentées dans leur état actif.

La came 53 actionne le basculeur 43, qui à son tour déplace simultanément les soupapes 21 et 22.

Chacune de ces soupapes se déplace, en fonction de la rotation de la came 53, entre sa position de repos au niveau N0 et la position d'actionnement maximal au niveau N3 qu'impose la came 53, cette position d'actionnement maximal étant séparée du niveau de repos N0 par une distance D3 en l'occurrence supposée supérieure aux distances D1 et D2.

Comme le comprendra aisément l'homme de l'art à la lecture de ce qui précède, les positions extrêmes N0 et N3 adoptées par les soupapes 21 et 22 ne seraient pas modifiées, dans le cas illustré à la figure 5e, si les butées 31 et 32 étaient placées dans leur position de repos.

Dans l'hypothèse où les profils des cames 51 et 52 recouvriraient localement le profil de la came 53 à distance du point le plus haut de celle-ci, les lois de variation des levées des soupapes 21 et 22 en fonction du temps, c'est-à-dire encore en fonction de l'angle de rotation des cames, s'en trouveraient néanmoins modifiées.

Les butées peuvent être commandées, selon une technique connue en elle-même, par des électrovannes (non représentées) en amont du circuit d'huile moteur, ces électrovannes étant elles-mêmes pilotées par le calculateur du moteur.

Comme le comprendra l'homme de l'art, le dispositif de l'invention n'est pas limité à la commande des soupapes d'admission du moteur, mais est également applicable à la commande des soupapes d'échappement.

## Revendications

1. Dispositif de commande de distribution à soupapes pour moteur thermique, comprenant au moins un premier, un second, et un troisième équipages (11, 12, 13), et une première et une seconde soupapes (21, 22) auxquelles les premier et second équipages (11, 12) sont respectivement dédiés, chaque équipage incluant une butée (31 à 33), un basculeur (41 à 43) et une came (51 à 53) associés les uns aux autres et relatifs à cet équipage (11, 12, 13), chaque basculeur (41 à 43) présentant une extrémité d'appui (410, 420, 430) prenant appui, au moins dans des conditions déterminées, sur la butée associée (31 à 33), et une extrémité d'actionnement (415, 425, 435) distante de l'extrémité d'appui, chaque came (51 à 53) étant entraînée en rotation à une vitesse angulaire identique pour les trois équipages et déplaçant, au moins dans des conditions déterminées et en fonction d'un angle de rotation de cette came, le basculeur associé (41 à 43), chaque soupape (21, 22) étant élastiquement sollicitée vers une position de repos, qu'elle adopte par défaut, et étant déplacée vers une position d'actionnement maximal, au moins dans des conditions déterminées, par l'extrémité d'actionnement (415, 425) du basculeur (41, 42) de l'équipage qui lui est dédié, la troisième butée (33) adoptant sélectivement un état de repos, pour lequel le troisième basculeur (43) reste inactif, et un état actif, pour lequel la troisième came (53) déplace simultanément, par l'intermédiaire du troisième basculeur (43), les première et seconde soupapes (21, 22) vers une position d'actionnement maximal correspondante, la position de repos et la première position d'actionnement maximal qu'adopte la première soupape (21) commandée par le premier basculeur (41) étant séparées l'une de l'autre par une première distance (D1), la position de repos et la seconde position d'actionnement maximal qu'adopte la seconde soupape (22) commandée par le second basculeur (42) étant séparées l'une de l'autre par une seconde distance (D2), et la position de repos et la troisième position d'actionnement maximal qu'adopte chacune des première et seconde soupapes (21, 22) commandées par le troisième basculeur (43) étant séparées l'une de l'autre par une troisième distance (D3), différente des première et seconde distances (D1, D2), **caractérisé en ce que** la première butée (31) adopte sélectivement un état de repos, pour lequel le premier basculeur (41) reste inactif, et un état actif, pour lequel la première came (51) déplace, par l'intermédiaire du premier basculeur (41), la première soupape (21) vers sa première position d'actionnement maximal lorsque la troisième butée (33) est dans son état de repos.

2. Dispositif de commande suivant la revendication 1, **caractérisé en ce que** la seconde butée (32) adopte sélectivement un état de repos, pour lequel le second basculeur (42) reste inactif, et un état actif, pour lequel la seconde came (52) déplace, par l'intermédiaire du second basculeur (42), la seconde soupape (22) vers la seconde position d'actionnement maximal lorsque la troisième butée (33) est dans son état de repos.

3. Dispositif de commande suivant l'une quelconque des revendications précédentes, **caractérisé en ce que** les première et seconde distances (D1, D2) sont différentes l'une de l'autre.

4. Dispositif de commande suivant l'une quelconque des revendications précédentes, **caractérisé en ce que** la troisième distance (D3) est supérieure aux première et seconde distances (D1, D2).

## Patentansprüche

1. Ventilsteuerungseinrichtung für Verbrennungsmotoren, mit zumindest einem ersten, einem zweiten und einem dritten beweglichen Organ (11, 12, 13) und mit einem ersten und einem zweiten Ventil (21,22), denen das erste bzw. das zweite bewegliche Organ (11, 12) zugeordnet ist, wobei jedes bewegliche Organ einen Anschlag (31 bis 33), eine Kippvorrichtung (41 bis 43) und einen Nocken (51 bis 53) enthält, die einander zugeordnet sind und sich jeweils auf dieses bewegliche Organ (11, 12, 13) beziehen, wobei jede Kippvorrichtung (41 bis 43) ein Abstützende (410, 420, 430) aufweist, das sich zumindest unter bestimmten Bedingungen an dem zugeordneten Anschlag (31 bis 33) abstützt, sowie ein vom Abstützende entfernt liegendes Betätigungsende (415, 425, 435), wobei jeder Nocken (51 bis 53) mit einer für die drei beweglichen Organe identischen Winkelgeschwindigkeit drehend mitgenommen wird und zumindest unter bestimmten Bedingungen und in Abhängigkeit von dem Drehwinkel dieses Nockens die zugeordnete Kippvorrichtung (41 bis 43) verlagert, wobei jedes Ventil (21, 22) elastisch in eine Ruhestellung beaufschlagt wird, die es unter Vorgabe einnimmt, und zumindest unter bestimmten Bedingungen vom Betätigungsende (415, 425) der Kippvorrichtung (41, 42) des diesem zugeordneten beweglichen Organs in eine maximale Betätigungsstellung verlagert wird, wobei der dritte Anschlag (33) selektiv einen Ruhezustand einnimmt, in dem die dritte Kippvorrichtung (43) inaktiv bleibt, sowie einen aktiven Zustand, in dem der dritte Nocken (53) über die dritte Kippvorrichtung (43) zugleich das erste und das zweite Ventil (21, 22) in eine entsprechende maximale Betätigungsstellung verlagert, wobei die Ruhestellung und die erste maximale Betätigungsstellung, welche das erste Ventil (21) von der ersten Kippvorrichtung (41) gesteuert einnimmt, durch einen ersten Abstand (D1) voneinander getrennt sind, wobei die Ruhestellung und die zweite maximale Betätigungsstellung, welche das zweite Ventil (22) von der zweiten Kippvorrichtung (42) gesteuert einnimmt, durch einen zweiten Abstand (D2) voneinander getrennt sind, und wobei die Ruhestellung und die dritte maximale Betätigungsstellung, welche jeweils das erste und das zweite Ventil (21, 22) von der dritten Kippvorrichtung (43) gesteuert einnimmt, durch einen dritten Abstand (D2) voneinander getrennt sind, der sich von dem ersten und dem zweiten Abstand (D1, D2) unterscheidet, **dadurch gekennzeichnet, dass** der erste Anschlag (31) selektiv einen Ruhezustand einnimmt, in dem die erste Kippvorrichtung (41) inaktiv bleibt, sowie einen aktiven Zustand, in dem der erste Nocken (51) über die erste Kippvorrichtung (41) das erste Ventil (21) in seine erste maximale Betätigungsstellung verlagert, wenn der dritte Anschlag (33) sich in seinem Ruhezustand befindet.

2. Steuerungseinrichtung nach Anspruch 1, **dadurch gekennzeichnet, dass** der zweite Anschlag (32) selektiv einen Ruhezustand einnimmt, in dem die zweite Kippvorrichtung (42) inaktiv bleibt, sowie einen aktiven Zustand, in dem der zweite Nocken (52) über die zweite Kippvorrichtung (42) das zweite Ventil (22) in seine zweite maximale Betätigungsstellung verlagert, wenn der dritte Anschlag (33) sich in seinem Ruhezustand befindet.

3. Steuerungseinrichtung nach einem der vorangehenden Ansprüche, **dadurch gekennzeichnet, dass** der erste und der zweite Abstand (D1, D2) voneinander verschieden sind.

4. Steuerungseinrichtung nach einem der vorangehenden Ansprüche, **dadurch gekennzeichnet, dass** der dritte Abstand (D3) größer ist als der erste und der zweite Abstand (D1, D2).

## Claims

1. Valve drive for thermal engine, comprising at least a first, a second and a third element (11, 12, 13) and a first and second valve (21, 22) to which the first and second elements (11, 12) are respectively assigned, each element incorporating a stop (31 to 33), a rocker switch (41 to 43) and a cam (51 to 53), which are interconnected and relate to this element (11, 12, 13), wherein each rocker switch (41 to 43) exhibits a support end (410, 420, 430) resting, at least under certain conditions, on the associated stop (31 to 33), and a driving end (415, 425, 435) at a certain distance from the support end, wherein each cam (51 to 53) is driven rotatorily at the same angular velocity for the three elements and displaces, at least under certain conditions and as a function of the angle of rotation of this cam, the associated rocker switch (41 to 43), wherein this valve (21, 22) is elastically loaded toward a position of rest, which it adopts by default, and is displaced toward a maximum drive position, at least under certain conditions, by the driving end (415, 425) of the rocker switch (41, 42) of the element assigned to it, wherein the third stop (33) selectively adopts a state of rest for which the third rocker switch (43) remains inactive, and an active state for which the third cam (53) simultaneously displaces, by means of the third rocker switch (43), the first and second valves (21, 22) toward a corresponding maximum driving position, wherein the position of rest and the first maximum driving position adopted by the first valve (21) controlled by the first rocker switch (41) are separated by a first distance (D1), wherein the position of rest and the second maximum driving position adopted by the second valve (22) controlled by the second rocker switch (42) are separated by a second distance (D2), and wherein the position of rest and third maximum driving position adopted by each of the first and second valves (21, 22) controlled by the third rocker switch (43) are separated by a third distance (D3), different from the first and second distances (D1, D2), **characterised in that** the first stop (31) selectively adopts a state of rest for which the first rocker switch (41) remains inactive, and an active state for which the first cam (51) displaces, by means of the first rocker switch (41), the first valve (21) toward its first maximum driving position when the third stop (33) is in its state of rest.

2. Valve drive according to Claim 1, **characterised in** the second stop (32) selectively adopts a state of reset for which the second rocker switch (42) remains inactive, and an active state for which the second cam (52) displaces, by means of the second rocker switch (42), the second valve (22) toward a second maximum driving position when the third stop (33) is in its state of rest.

3. Valve drive according to either of the preceding claims, **characterised in that** the first and second distances (D1, D2) differ from each other.

4. Valve drive according to any of the preceding claims, **characterised in that** the third distance (D3) is greater than the first and second distances (D1, D2).
